# EUROPÄISCHE PATENTSCHRIFT

(11) **EP 0 157 313 B1**
(45) Veröffentlichungstag und Bekanntmachung des Hinweises auf die Patenterteilung: **19.10.1988**
(21) Anmeldenummer: 85103412.4
(22) Anmeldetag: 22.03.1985
(51) Int. Cl.: G07G 1/00, A47B 88/20

(54) **Einsatz für eine Geldschublade**
Insert for a cash drawer
Casier inséré pour tiroir-caisse

(30) Priorität: 29.03.1984 DE 8409722 U
(43) Veröffentlichungstag der Anmeldung: 09.10.1985
(73) Patentinhaber: Siemens Nixdorf Informationssysteme Aktiengesellschaft, 33102 Paderborn (DE)
(72) Erfinder: Baitz, Günter, D-1000 Berlin 27 (DE); Dobring, Wilfried, D-1000 Berlin 28 (DE)
(74) Vertreter: Schaumburg, Thoenes & Thurn

(56) Entgegenhaltungen:
- EP-A- 0 121 710
- DE-A- 2 102 772
- DE-A- 2 254 968
- US-A- 2 594 653
- US-A- 2 681 730
- US-A- 4 314 632
- US-A- 4 412 709

## Beschreibung

Die Erfindung betrifft einen Einsatz für eine Geldschublade zur Aufnahme von Hartgeld, Wertscheinen und dgl., in Form eines muldenartigen, oben offenen Aufnahmebehälters mit einer Unterschale und einer in deren rückwärtigen oberen Bereich eingesetzten Oberschale, die zusammen zwei übereinander liegende Aufnähmeräume bilden, und mit mindestens einer Niederhaltevorrichtung zum Niederhalten von Wertscheinen.

Ein Einsatz dieser Art ist aus der US-A-2 594 653 bekannt. Er eignet sich insbesondere zur Verwendung in der Geldschublade einer Registrierkasse, denn in den beiden übereinander liegenden Aufnahmeräumen kann eine vergleichsweise große Geldmenge ohne zu große Flächenausdehnung des Einsatzes untergebracht werden. Dies entspricht der Forderung, daß Geldschubladen kurze Öffnungswege haben sollen. Allerdings wird dabei die Unterschale durch die Oberschale teilweise abgedeckt, so daß der rückwärtige Bereich der Unterschale schwer zugänglich ist und die Oberschale eine nur geringe Tiefe haben darf. Bei dieser Konstruktion werden deshalb Wertscheine vorteilhaft in der Unterschale und Hartgeld in der Oberschale untergebracht, denn die Wertscheine können dann trotz ihrer Lage im abgedeckten Teil der Unterschale noch an ihrer Vorderkante ergriffen und aus der Unterschale herausgezogen werden.

Es hat sich gezeigt, daß der bekannte Einsatz nicht zufriedenstellend genutzt werden kann, denn die Unterbringung kleiner Wertscheine in der Unterschale wird doch durch die Oberschale behindert, und nicht selten bleibt beim Entleeren des gesamten Einsatzes ein Geldschein in der Unterschale unter der Oberschale hängen und wird nicht bemerkt. Ferner kann der Vorteil, einen vergleichsweise kleinen Einsatz für größere Geldmengen zu verwirklichen, nur unzureichend in die Praxis umgesetzt werden, denn die Tiefe der Oberschale in Schieberichtung einer Geldschublade ist aus den vorstehend genannten Gründen relativ gering. Andererseits sottte aber ein möglichst sicheres Unterbringen der Wertscheine möglich sein, um deren Entnahme durch unberechtigte Personen zu erschweren und sie gegen Luftzug zu sichern, der beispielsweise beim Transport des gefüllten Einsatzes von einer Registrierkasse zu einem Tresor auftreten kann. Diese Forderung spricht für eine größere Tiefe der Oberschale in Schieberichtung.

Es ist deshalb Aufgabe der Erfindung, einen Einsatz für eine Geldschublade anzugeben, der so konstruiert ist, daß seine Oberschale einen relativ großen Bereich der Unterschale abdeckt, trotzdem aber die gesamte Unterschale nach Belieben frei zugänglich ist. Dabei soll aber eine stets zuverlässige Geldentnahme insbesondere von Wertscheinen aus der Unterschale gewährleistet sein.

Zur Lösung dieser Aufgabe ist ein Einsatz der eingangs genannten Art erfindungsgemäß derart ausgebildet, daß mindestens eine Niederhaltevorrichtung im vorderen Bereich der Unterschale an der Oberschale gehalten ist, wozu an der Oberschale eine Führungsschiene zur verschiebbaren Haltung der jeweiligen Niederhaltevorrichtung vorgesehen ist.

Die ältere nachveröffentlichte EP-A-121 710 beschreibt zwar die verschiebliche Lagerung von Niederhaltevorrichtungen in einem Einsatz für eine Geldschublade, jedoch handelt es sich dabei um einen einfachen Einsatz, der also nicht aus einer Oberschale und einer Unterschale besteht. Dabei sind die Niederhaltevorrichtungen an der Rückseite des Einsatzes angebracht und dienen dazu, Wertscheine im hintersten Bereich des Einsatzes niederzuhalten.

Bei der Erfindung handelt es sich hingegen um eine Konstruktion, bei der die Niederhaltevorrichtungen an der Oberschale so vorgesehen sind, daß sie die Wertscheine im vorderen Bereich der Unterschale festhalten, wo also eine Abdeckung der Unterschale durch die Oberschale nicht gegeben ist. Durch diese Ausführung eines Einsatzes für eine Geldschublade ist es möglich, die Oberschale mit einer vergleichsweise großen Tiefe in Schieberichtung vorzusehen. Wertscheine können unabhängig von ihrer Länge in der Unterschale stets griffbereit untergebracht werden, da sie durch die mindestens eine Niederhaltevorrichtung im vorderen Bereich der Unterschale fixiert werden, der nach wie vor frei zugänglich ist. Da eine oder mehrere Niederhaltevorrichtungen auf der Führungsschiene an der Oberschale verschoben werden können, ist eine Anpassung dieser Funktion an die in der Unterschale vorhandene Geldmenge möglich, und gleichzeitig können Teile der Unterschale durch Beiseiteschieben der Niederhaltevorrichtungen freigelegt werden, um eine bedarfsweise schnellere und bequemere Geldentnahme zu gewährleisten. Wenn für jede Wertscheinsorte in der Unterschale eine Niederhaltevorrichtung vorgesehen ist, so sind die Wertscheine zuverlässig gegen Fremdzugriff und gegen Zugluft gesichert, auch wenn der Einsatz aus einer Geldschublade entnommen und an eine andere Stelle transportiert wird.

Wenn die Führungsschiene an mindestens einem Ende mit Abstand zur Seitenwand der Ober- bzw. Unterschale angeordnet ist, so kann die Anzahl der Niederhaltevorrichtungen auf der Führungsschiene variiert werden. Die Niederhaltevorrichtungen werden innerhalb des Aufnahmebehälters einfach auf das freie Ende der Führungsschiene aufgeschoben und an die für sie vorgesehene Stelle gebracht.

Da bei einem Einsatz nach der Erfindung eine oder mehrere Niederhaltevorrichtungen an der Oberschale verschiebbar gehalten sind, ist es zweckmäßig, diese Verstellbarkeit mit der Möglichkeit der Ausbildung unterschiedlich großer Geldfächer zu verbinden. Der Einsatz ist dann vorteilhaft derart weiter ausgebildet, daß die Unterschale und/oder die Oberschale durch parallel zur Schieberichtung der Geldschublade stehende, in Einstecköffnungen, vorzugsweise Nuten, einsteckbare Trennwände unterteilt sind/ist, wobei die Form der Trennwände der Unterschale der Kontur der Unterseite der Oberschale angepaßt ist. Durch diese Weiterbildung kann die Fächereinteilung der Unterschale und/oder der Oberschale durch einfaches Umstecken einzelner Trennwände variiert werden, so daß eine Vielzahl unterschiedlicher Fachgrößen realisiert werden kann.

Die Querteilwände des Einsatzes bzw. Aufnahmebehälters können gleichfalls zumindest teilweise so aufgebaut sein wie die Längsteilwände. Vorteilhaft sind die Querteilwände am oberen Rand der Seitenwände des Aufnahmebehälters mit Schwenkzapfen angelenkt und in dessen Bodenteil mittels Verankerungszungen durch Schwenkbewegung verrastbar.

Ein Ausführungsbeispiel für einen Einsatz für eine Geldschublade nach der Erfindung wird im folgenden anhand der Figuren beschrieben. Es zeigen :
Fig. 1 eine Draufsicht auf den Schubladeneinsatz,
Fig. 2 den Schnitt 11-11 nach Fig. 1 in auseinandergegezogender Darstellung,
Fig. 3 den Schnitt III-III nach Fig. 1 und
Fig. 4 den Schnitt IV-IV nach Fig. 1.

In Fig. 1 ist ein in der Draufsicht rechteckförmiger Schubladeneinsatz 10 dargestellt, der senkrechte Seitenwände 12,14, eine senkrechte Rückwand 16 und eine Vorderwand 18 hat. Wie Fig. 3 zeigt, verläuft die Vorderwand 18 abwärts schräg, so daß sich hierdurch eine für Schubladeneinsätze dieser Art an sich bekannte Muldenform ergibt. Es ist ferner eine Oberschale 20 zu erkennen, die in den rückwärtigen oberen Bereich einer Untershale 22 eingesetzt ist. Die Oberschale 20 ist durch parallel zur Schieberichtung der Geldschublade stehende Längsteilwände 24 unterteilt. Diese Längsteilwände 24 können in Aufnahmen 26 eingesteckt bzw. aus diesen wieder entnommen werden. Auf diese Weise kann die Aufteilung bzw. die Größe der Geldfächer variiert werden. Die Unterschale 22 ist ebenso" wie die Oberschale 20 durch parallel zur Schieberichtung der Geldschublade stehende Trennwände 28 unterteilt. Diese sind von oben in Nuten 29 einsteckbar, die vom oberen Rand der Vorderwand 18 über den Boden bis etwa zur halben Höhe der Rückwand 16 verlaufen (siehe auch Fig. 3). Auch hier kann sowohl die Aufteilung, als auch Fächergröße variiert werden.

Außerhalb des Bereiches der Oberschale 20 hat die Unterschale 22 einen Abschnitt mit ausgehend von der Behälteroberkante 48 (Fig. 2) verringerter Tiefe ; dies ist aus Fig. 2 ersichtlich. Dieser Abschnitt 30 der Unterschale ist mit Querteilwänden 32 versehen. Diese Querteilwände 32 sind am oberen Rand der beiden Wände 14 und 34 des Behälterabschnitts 30 der Unterschale 22 mit Schwenkzapfen 62 angelenkt und in dessen Bodenteil 36, wie auch aus Fig. 4 ersichtlich, mittels Verankerungszungen 38 (Fig. 4) durch Schwenkbewegung verrastbar.

Fig. 2 zeigt den Schnitt 11-11 aus Fig. 1 in auseinandergezogener Darstellung. Aus der Figur ist ersichtlich, daß die Oberschale 20 in die Unterschale 22 einsetzbar ist. Oberschale 20 und Unterschale 22 bilden dann zusammen zwei übereinander liegende separate Aufnahmeräume. Bei der Montage wird die Oberschale 20 in die Unterschale 22 eingerastet. Dazu sind einerseits an der Rückwand 44 und an den Seitenwänden 46 der Oberschale 20 Rastnasen 40 vorgesehen, und andererseits in der Rückwand 16 bzw. in den Wänden 12 und 34 der Unterschale 22 Ausnehmungen 42 so angeordnet, daß die Oberschale 20 beim Einsetzen in die Unterschale 22 mit den Rastnasen 40 in diesen Ausnehmungen 42 verrastet. In der Oberschale 20 sind weiter die Aufnahmen 26 ersichtlich, in die die Längsteilwände 24 eingesteckt werden. Bei 29 sind nur einige Nuten 29 der Unterschale 22 eingezeichnet, in die die Trennwände 28 (Fig. 1) eingesteckt werden. Außerhalb des Bereichs der Oberschale 20 hat die Unterschale 22 den Abschnitt 30 mit ausgehend von der Behälteroberkante 48 verringerter Tiefe.

Die Behälteroberkante 50 dar Oberschale ist an deren Rückwand 44 und an den beiden Seitenwänden 46 als seitlich überstehender Flansch ausgebildet, der an den Auflagestellen die Behälteroberkante 48 der Unterschale 22 überlappt. Es ist damit zusammen mit den Ausnehmungen 42 und den in diesen verrastenden Rastnasen 40 ein fester Halt der Oberschale 20 in der Unterschale 22 gewährleistet.

Fig. 3 zeigt den Schnitt III-III nach Fig. 1. Es ist die Unterschale 22 und die in diese eingesetzte Oberschale 20 zu erkennen. An den vorderen Teil der Oberschale 20 ist eine L-förmige Führungsschiene 52 angeformt. An dieser Führungsschiene 52 ist ein Halteteil 54 einer Niederhaltevorrichtung 56 verschiebbar gehalten. Das Halteteil 54 hat ein zu der L-Form der Führungsschiene 52 komplementäres Hohlprofil, das die Führungsschiene 52 im wesentlichen formschlüssig umgreift, so daß die Niederhaltevorrichtung 56 quer zur Schieberichtung der Geldschublade verschoben werden kann. Auf diese Weise kann die Lage einer jeweiligen Niederhaltevorrichtung 56 an die gewählte Fächeraufteilung der Unterschale angepaßt werden. Die Führungsschiene 52 ist an mindestens einem Ende mit einem Abstand zur Seitenwand der Ober- bzw. Unterschale angeordnet. Auf diese Weise kann auch bei eingesetzter Oberschale 20 die Zahl der Niederhaltevorrichtungen 56 variiert werden, da entweder Niederhaltevorrichtungen 56 entnommen, oder auch, wenn benötigt, zusätzlich aufgesteckt werden können. An dem Halteteil 54 ist ein Niederhaltearm 58 aufwärts verschwenkbar. Beim Aufwärtsschwenken wird der Niederhaltearm 58 nach Überwinden einer Totpunktstellung in eine obere Entnahmestellung gezogen. Dies ermöglicht eine einhändige Bedienung der Niederhaltevorrichtungen 56. Bei 29 ist eine der Nuten 29 zu erkennen, die von der Oberkante der Vorderwand 18 über den Boden bis etwa zur halben Höhe der Rückwand 16 verläuft. In diese ist eine Trennwand 28 von oben eingesteckt. Die Form dieser Trennwand 28 ist der Kontur der Oberschale 20 angepaßt. Mit 24 ist eine Längsteilwand der Oberschale 20 dargestellt. Diese Längsteilwand 24 ist mit Zapfen 60 in den Aufnahmen 26 verrastbar. Mittels dieser Längsteilwände 24 kann ebenso wie mit den Trennwänden 28 der Unterschale die Aufteilung bzw. die Größe der Einzelfächer variiert werden.

Selbstverständlich ist es auch möglich, die Längsteilwände 24 der Oberschale 20 in Nuten zu lagern bzw. die Längsteilwände 28 der Unterschale 22 mit Zapfen in Aufnahmen zu verrasten. Letzteres hat den Vorteil, daß die (in sich elastisch verformbaren) Längsteilwände 28 durch Verbiegen aus den Aufnahmen herausgeklipst und versetzt werden können, ohne zuvor die Oberschale 20 zu entfernen.

Fig. 4 zeigt den Schnitt IV-IV nach Fig. 1. Diese Schnittdarstellung zeigt den außerhalb des Bereiches der Oberschale 20 liegenden Abschnitt 30, der ausgehend von der Behälteroberkante 48 eine verringerte Tiefe aufweist. Der Boden 36 der Unterschale 22 ist in diesem Bereich in Einfahrrichtung der Geldschublade ansteigend ausgebildet. Quer zur Einfahrrichtung der Geldschublade sind die Querteilwände 32 am oberen Rand der Seitenwände 14 und 34 (Fig. 2) des Abschnitts 30 der Unterschale 22 mit den Schwenkzapfen 62 in Aufnahmenuten 63 angelenkt und in dessen Bodenteil 36 mittels den Verankerungszungen 38 durch Schwenkbewegung im Uhrzeigersinn verrastbar. Es ist zu erkennen, daß die Querteilwände 32 an ihrer Rückseite mit einem zusätzlichen, gebogenen, flexiblen Wandteil 64 versehen sind, durch die die Fächer an ihrem Übergang vom Boden 36 zur Querteilwand 32 eine gebogene Form, ähnlich der Form erhalten, wie sie durch die Vorderwand 18 (Fig. 3) gebildet wird. Dieses zusätzliche Wandteil 64 kann als dünnwandige flexible Fläche ausgebildet sein, die beim Verrasterr der Quertellwand 32 im Boden 36 an diesen angedrückt wird. Der Boden 36 des Abschnitts 30 der Unterschate 22 ist vorteilhafterweise an den Berührstellen dieser zusätzlichen Wandteile 64 entsprechend ihrer Dicke ausgenommen.

An der Rückwand 16 ist nahe der Behälteroberkante 48, im Bereich des Abschnitts 30 eine weitere Führungsschiene 66 angebracht. Diese endet in einem solchen Abstand zu wenigstens einer den Bereich 30 begrenzenden Seitenwände 14, 34, daß auf sie eine weitere Niederhaltevorrichtung 56 aufgeschoben werden kann. Nach Herausnehmen einer oder mehrerer Querteilwände 32 ist so in dem Bereich 30 ein weiteres Geldscheinfach einrichtbar.

## Patentansprüche

1. Einsatz für eine Geldschublade, zur Aufnahme von Hartgeld, Wertscheinen und dgl., in Form eines muldenartigen oben offenen Aufnahmebehälters (10), mit einer Unterschale (22) und einer in deren rückwärtigen oberen Bereich eingesetzten Oberschale (20), die zusammen zwei übereinander liegende Aufnahmeräume bilden, und mit mindestens einer Niederhaltevorrichtung (56) zum Niederhalten von Wertscheinen, dadurch gekennzeichnet, daß mindestens eine Niederhaltevorrichtung (56) im vorderen Bereich der Unterschale (22) an der Oberschale (20) gehalten ist, wozu an der Oberschale (20) eine Führungsschiene (52) zur verschiebbaren Haltung der jeweiligen Niederhaltevorrichtung (56) vorgesehen ist.

2. Einsatz nach Anspruch 1, dadurch gekennzeichnet, daß die Führungsschiene (52) an mindestens einem Ende mit Abstand zur Seitenwand (12, 34, 46) der Ober- bzw. Unterschale (20 bzw. 22) angeordnet ist.

3. Einsatz nach Anspruch 1 oder 2, dadurch gekennzeichnet, daß die Niederhaltevorrichtung (56) einen an einem auf der Führungsschiene (52) geführten Halteteil (54) schwenkbaren Niederhaltearm (58) aufweist.

4. Einsatz nach einem der vorhergehenden Ansprüche, dadurch gekennzeichnet, daß die Unterschale (22) außerhalb des Bereichs der Oberscha-. le (20) einen Abschnitt (30) mit ausgehend von der Behälteroberkante (48) verringerter Tiefe hat.

5. Einsatz nach Anspruch 4, dadurch gekennzeichnet, daß der Boden (36) der Unterschale (22) mindestens in dem Bereich verringerter Tiefe in Einfahrrichtung . der Geldschublade ansteigend ausgebildet ist.

6. Einsatz nach Anspruch 4 oder 5, dadurch gekennzeichnet, daß an der Hinterwand (16) der unterschale (22) im Bereich des Abschnittes (30) mit verringerter Tiefe eine weitere Führungsschiene (66) für eine weitere Niederhaltevorrichtung (56) vorgesehen ist.

7. Einsatz nach einem der vorhergehenden Ansprüche, dadurch gekennzeichnet, daß die Unterschale (22) und/oder die Oberschale (20) durch parallel zur Schieberichtung der Geldschublade stehende, in Einstecköffnungen, vorzugsweise Nuten (26, 29) einsteckbare Trennwände (24, 28) unterteilt sind/ist, wobei die Form der Trennwände (28) der Unterschale (22) der Kontur der Unterseite der Oberschale (20) angepaßt ist.

8. Einsatz nach Anspruch 7, dadurch gekennzeichnet, daß der Aufnahmebehälter (10) durch quer zur Schieberichtung der Geldschublade angeordnete Querteilwände (32) in einzelne Aufnahmefächer unterteilt ist.

9. Einsatz nach Anspruch 8, dadurch gekennzeichnet, daß die Querteilwände (32) am oberen Rand der Seitenwände (12,14,34.46) des Aufnahmebehälters (10) mit Schwenkzapfen (62) angelenkt und in dessen Bodenteil (36) mittels Verankerungszungen (38) durch Schwenkbewegung verrastbar sind.

## Claims

1. Insert for a cash drawer for receiving coins, currency bills and the like, in the form of a trough- like receptacle (10) open at the top, with a lower tray (22) and, inserted in the upper rear region of said lower tray (22), an upper tray (20) which together form two receiving spaces lying one over the other, and with at least one holding-down device (56) for the holding down of currency bills, characterized in that at least one holding-down device (56) is supported on the upper tray (20) in the front region of the lower tray (22) for which a guide rail (52) is provided on the upper tray (20) for the slidable supporting of the respective holding-down device (56).

2. Insert as claimed in claim 1, characterized in that the guide rail (52) at at least one end is arranged spaced apart from the side wall (12, 34, 46) of the upper or the lower tray (20 or 22).

3. Insert as claimed in claim 1 or 2, characterized in that the holding-down device (56) has a holding-down arm (58) pivotable on a supporting part (54) guided on the guide rail (52).

4. Insert as claimed in one of the foregoing claims, characterized in that the lower tray (22) outside of the region of the upper tray (20) has a segment (30) with a reduced depth starting from the upper edge (48) of the receptacle.

5. Insert as claimed in claim 4, characterized in that the bottom (36) of the lower tray (22) is constructed to be rising in the moving-in direction of the cash drawer, at least in the region of reduced depth.

6. Insert as claimed in claim 4 or 5, characterized in that another guide rail (66) for another holding-down device (56) is provided on the rear wall (16) of the lower tray (22) in the region of the segment (30) with reduced depth.

7. Insert as claimed in one of the foregoing claims, characterized in that the lower tray (22) and/or the upper tray (20) is or are divided by separating walls (24, 28) which stand parallel to the sliding direction of the cash drawer and can be inserted into insertion openings, preferably grooves (26, 29), where the shape of the separating walls (28) of the lower tray (22) is fitted to the outline of the lower side of the upper tray (20).

8. Insert as claimed in claim 7, characterized in that the receptacle (10) is divided into individual receiving compartments by transverse partial walls (32) arranged transversely to the sliding direction of the cash drawer.

9. Insert as claimed in claim 8, characterized in that the transverse partial walls (32) are pivoted with pivots (62) on the upper edge of the side walls (12, 14, 34, 46) of the receptacle (10) and can catch in the bottom part (36) of the latter by means of anchoring tongues. (38) through a swinging motion.

## Revendications

1. Casier inséré pour tiroir-caisse devant recevoir de la monnaie, des billets et des articles analogues, en forme de réceptacle (10) du genre d'une auge, ouvert à sa partie supérieure, avec un compartiment inférieur (22) et un compartiment supérieur (20) disposé par rapport à celui-ci dans une zone supérieure vers l'arrière, qui composent ensemble deux volumes de réception se trouvant l'un au-dessus de l'autre et avec au moins un dispositif de maintien (56) pour la retenue des billets, caractérisé en ce qu'au moins un dispositif de maintien (56) est tenu par le compartiment supérieur (20) dans la zone avant du compartiment inférieur (22), dispositif pour lequel une glissière de guidage (52) est prévue sur le compartiment supérieur (20) pour la tenue avec une liberté de coulissement de chaque dispositif de maintien (56).

2. Casier selon la revendication 1 caractérisé en ce que la glissière de guidage (52) est disposée à une extrémité au moins avec un intervalle par rapport à une paroi latérale (12, 34, 46) du compartiment supérieur et inférieur (20 ou 22).

3. Casier selon la revendication 1 ou 2, caractérisé en ce que le dispositif de maintien (56) présente un bras de maintien (58) pouvant pivoter sur un élément porteur (54) guidé par la glissière de guidage (52).

4. Casier selon l'une des revendications précédentes caractérisé en ce que le compartiment inférieur (22) a en dehors de la zone du compartiment supérieur (20) une section (30) de profondeur réduite à partir du bord supérieur du compartiment.

5. Casier selon la revendication 4 caractérisé en ce que le fond (36) du compartiment inférieur (22) est à configuration montante au moins dans la zone de profondeur réduite dans la direction de la rentrée du tiroir-caisse.

6. Casier selon la revendication 4 ou 5, caractérisé en ce qu'une glissière de guidage (66) supplémentaire pour un dispositif de maintien (56) supplémentaire est prévue sur la paroi postérieure (16) du compartiment inférieur (22) dans la zone de la section (30) à profondeur réduite.

7. Casier selon l'une des revendications précédentes caractérisé en ce que le compartiment inférieur (22) et/ou le compartiment supérieur (20) est/sont subdivisé(s) par des cloisons de séparation (24, 28) parallèles à la direction de coulissement du tiroir-caisse et enfichables dans des ouvertures d'enfichage, de préférence des rainures (26, 29), la forme des cloisons de séparation (24, 28) du compartiment inférieur (22) étant adaptée au contour du dessous du compartiment supérieur (20).

8. Casier selon la revendication 7, caractérisé en ce que le réceptacle (10) est subdivisé en compartiments de réception individuels par des cloisons transversales (32) disposées transversalement à la direction de coulissement du tiroir-caisse.

9. Casier selon la revendication 8 caractérisé en ce que les cloisons transversales (32) sont articulées par des broches de pivotement (62) sur le bord supérieur des parois latérales (12, 14, 34, 46) du réceptacle (10) et sont encliquetables dans le fond (36) de ce dernier au moyen de languettes d'ancrage (38) par suite d'un mouvement de pivotement.
